# EUROPÄISCHE PATENTSCHRIFT

(11) **EP 0 028 775 B1**
(45) Veröffentlichungstag und Bekanntmachung des Hinweises auf die Patenterteilung: **29.02.1984**
(21) Anmeldenummer: 80106683.8
(22) Anmeldetag: 30.10.1980
(51) Int. Cl.: E06B 3/26, E06B 3/30

(54) **Blend- und/oder Flügelrahmen für Aussenfenster oder -türen sowie Profilstab hierfür**
Frame or leaf of outside windows or doors, and profile member therefor
Cadre de battant et/ou dormant pour fenêtres ou portes extérieures ainsi que profilé pour ce cadre

(30) Priorität: 12.11.1979 DE 2945664
(43) Veröffentlichungstag der Anmeldung: 20.05.1981
(73) Patentinhaber: Gebrüder Kömmerling Kunststoffwerke GmbH, D-66954 Pirmasens (DE)
(72) Erfinder: Kesseler, Helmut, Dr. Dipl.-Chem., D-6780 Pirmasens (DE); Czekay, Dietmar, Ing. grad., D-6780 Pirmasens (DE)
(74) Vertreter: Schwabe, Hans-Georg, Dipl.-Ing.

## Beschreibung

Die Erfindung betrifft einen Profilstab für Blend- und/oder Flügelrahmen für Außenfenster oder -türen, gemäß dem Oberbegriff des Anspruchs 1.

Es ist bekannt (DE-A-2614940), einen Profilstab für Fensterrahmen aus einer umschäumten Metallrohreinlage herzustellen, wobei die Umschäumung aus einem Isolierschaumstoff geringer Dichte besteht, der mit einer dünnen Schicht eines porenfreien, extrudierfähigen, thermoplastischen Kunststoffs durch Koextrusion überzogen ist. Diese Schicht soll die Oberfläche des Profils unporös, weniger kratzempfindlich und lichtunempfindlich machen. Hierbei trägt der Isolierschaum wegen seiner geringen Dichte zur Festigkeit des Profils kaum etwas bei, ebenso wenig die dünne Thermoplastschicht, die, weil sie kratzunempfindlich sein soll, flexibel sein muß.

Dem gegenüber weist der eingangs genannte, gattungsbildende, bekannte Profilstab (DE-A-2 558 450) wesentliche Vorzüge auf : Bei diesem ist die Schaumstoffumhüllung relativ starr und besteht aus einem Material, wie es allgemein als Integralschaum bezeichnet wird. Eine solche Integralschaumummantelung trägt erheblich zur Festigkeit des Stabes bei, da Integralschäume weitaus dichter und fester als Isolierschäume sind. Ferner ist Integralschaum in seinen Oberflächenbereichen porenfrei, so daß zum Herstellen einer porenfreien Oberflächenschicht nicht auf ein Koextrusionsverfahren zurückgegriffen werden muß.

Der thermoplastische Kunststoff für den Integralschaum der bekannten Profilstäbe ist vorzugsweise ein PVC. Dieser Begriff ist dabei nicht in engem Sinne gemeint, sondern soll auch Mischungen von PVC mit Zuschlägen und/oder anderen Kunststoffen umfassen, wie sie in der Fensterherstellung verwendet werden. So soll er auch beispielsweise das vielfach in der Fensterfabrikation verwendete Kunststoffpolyblend aus PVC und chloriertem Polyolefin umfassen. Das Material soll jedoch nicht weich flexibel, sondern hart und möglichst schlagfest sein.

Bei den bekannten Profilstäben ist durch die gute stoffschlüssige Verbindung zwischen der Innenhaut der Integralschaumumhüllung und dem Metallkern eine besonders gute Beständigkeit gegenüber Verformungen gegeben, die andernfalls leicht aufgrund einseitiger Erwärmung auftreten können. Wegen der Schaumstruktur innerhalb des Kunststoffprofils hat der bekannte Profilstab auch besonders gute wärmeisolierende Eigenschaften.

Ein gewisser Nachteil der bekannten Profilstäbe und der aus ihnen gefertigten Fenster- und/ oder Türrahmen liegt darin, daß mit ihnen insbesondere auch auf der Baustelle sorgfältig umgegangen werden muß, da trotz der relativ harten, weitgehend bis ganz porenfreien Ausbildung der Außenschicht diese leicht durch Schläge und Stöße unansehnlich wird. Der Grund hierfür liegt darin, daß die Außenschicht doch verhältnismäßig dünn ist und von der Mitte des Materials her nur durch eine Schaumstruktur von erheblich geringerer Festigkeit abgestützt wird. Man kann diese Schwierigkeit dadurch beseitigen, daß man in bekannter Weise den Kunststoffmantel massiv ausbildet. Dann wird jedoch zum einen die Wärmeisolierung schlechter und zum anderen der Kunststoffbedarf erheblich größer.

Der Erfindung liegt zur Beseitigung insbesondere dieser Schwierigkeit die Aufgabe zugrunde, den PVC-Integralraum im Kantenbereich der exponierten und sichtbaren Teile noch schlag-und stoßfester auszubilden.

Diese Aufgabe wird erfindungsgemäß durch die Merkmale des Anspruchs 1 gelöst.

Hierbei wurde erkannt, daß man bei Integralschaumprofilen durch zusätzliche Kantenverstärkung den Gebrauchswert noch erheblich erhöhen kann. Auf diese Weise können die am meisten beanspruchten Teile des Stabes bzw. des Rahmens aus hochwertigen, hochfestem Kunststoff ausgebildet sein und sind dadurch entsprechend hart und fest. Nachdem die Kanten die hauptexponierten Teile sind, genügt es, wenn die erfindungsgemäße Kompaktkunststoffschicht die Kanten umgibt. Nachdem der Materialverbrauch an Kompaktkunststoff jedoch relativ gering ist, wird es bevorzugt, daß die Außensichtfläche und vorzugsweise auch die Innensichtfläche durchlaufend mit dem Kompaktkunststoff beschichtet ist,

Es genügt, wenn der Kompaktkunststoff die in der Regel ebene Sichtfläche bis zu der diese Sichtfläche begrenzenden ausspringenden Kante abdeckt. Eine wesentlich höhere Festigkeit, gerade im hochbelasteten Kantenbereich, wird jedoch dadurch erreicht, daß man, wie dies bevorzugt wird, die Kompaktkunststoffschicht auch noch um die Kante herumführt.

Der Kompaktkunststoff ist vorzugsweise ein PVC im oben erläuterten Sinn.

Die Dicke der Kompaktkunststoffschicht kann je nach den Umständen verschieden sein. In der Regel wird sie zwischen 0,1 und 0,8 mm liegen. Vorzugsweise beträgt sie etwa von 0,2 bis 0,4 mm.

An der Außensichtfläche hält man die Kompaktkunststoffschicht vorzugsweise eingefärbt sowie licht- und witterungsbeständig. Die Einfärbung ist zweckmäßig eine Holzfarbe, beispielsweise ein Mahagoni- oder ein Eichenton.

Vorzugsweise ist die Kompaktkunststoffschicht auf der Außenseite mit einer vorteilhaft mehrschichtigen Lackschicht überzogen, welche auch UV-Stabilisatoren enthält.

Soweit es die ästhetischen Erfordernisse verlangen, ist auf der Außenseite, also der Wetterseite, die Kompaktkunststoffschicht zusätzlich mit farbigen Grund- und Decklackschichten versehen, welche im gleichen Grundton gehalten sind wie die Einfärbung der Kunststoffschicht, so daß geringfügige Lackverletzungen, wie sie bei Transport und Einbau von Tür- und Fensterrahmen sowie bei deren Gebrauch vorkommen, keine Schadensstelle sichtbar werden lassen. Vorzugsweise ist die äußerste Lackschicht eine solche aus farblosem Lack, welche Ultraviolettstabilisatoren enthält.

Nachfolgend ist die Erfindung anhand der in der Zeichnung schematisch dargestellten Ausführungsbeispiele näher erläutert.
Figur 1 zeigt schematisch einen Querschnitt durch einen Profilstab gemäß der Erfindung etwa im Maßstab 1 : 1.
Figur 2 zeigt stark vergrößert die linke obere Ecke des Profilstabquerschnitts gemäß Fig. 1.
Figur 3 zeigt in gleicher Darstellungsweise wie Fig. 1 ein anderes Ausführungsbeispiel eines Profilstabs nach der Erfindung.

Vorab sei bemerkt, daß die Erfindung nicht auf die in der Zeichnung gezeigte Profilstabform beschränkt ist. Die hier gezeigten Profilstäbe sind stark vereinfacht dargestellt. So ist die Erfindung beispielsweise ebenfalls für die von der Anmelderin unter dem eingetragenen Warenzeichen Combidur seit Jahren in der Bundesrepublik Deutschland vertriebenen Fenstersysteme oder für Fenster und Profilstäbe nach der deutschen Gebrauchsmusterschrift 19 77 561 anwendbar.

Der in Fig. 1 im Querschnitt gezeigte Hohlprofilstab 1 für Fenster- oder Türrahmen besitzt einen inneren rechteckigen Hohlprofilstab 5 aus Leichtmetall, dessen Wanddicke beispielsweise 2 mm beträgt. Dieser Hohlprofilstab ist von einer PVC-Integralschaumschicht 4 unmantelt, welche mit dem Metallhohlprofilstab 5 stoffschlüssig verbunden ist, also fest an diesem haftet. Zu diesem Zweck wurde der Metallhohlprofilstab 5 vor dem Aufextrudieren der Integralschaumschicht mit einem für derartige Zwecke üblichen und bekannten Haftvermittler beschichtet.

Die PVC-Integralschaumschicht 4 besitzt eine weitgehend porenfreie Innenhaut 3, deren Dicke beispielsweise 0,2 oder 0,3 mm beträgt. Im Inneren ist die Integralschaumschicht 4, wie aus Figur 2 ersichtlich, stark porös. Hier weist sie also eine feine, im wesentlichen geschlossenporige Schwammstruktur auf, deren Poren zur Außenoberfläche hin wieder kleiner werden und in der Nähe der Außenoberfläche fast ganz verschwinden, um dort die praktisch porenfreie Außenhaut 2 der Integralschaumschicht 4 zu bilden.

Die Dicke der genau profilierten Integralschaumschicht liegt zweckmäßig etwa bei 4 bis 10 mm. Die Integralschaumschicht oder Ummantelung 4 bildet, wie aus Fig: 1 ersichtlich, zwei ebenfalls hohle Anschlagrippen 9 und 10 aus.

Der in Fig. 1 und 2 gezeigte Hohlprofilstab 1 besitzt auf der in Fig. 1 linken Außen- oder Wetterseite eine mit dem durch das Leichtmetallprofil 5 verstärkten Integralschaumprofil 4 koextrudierte Schicht 7 aus einem kompakten Kunststoff, der auf seiner Außenoberfläche 8 ein einer Holzmaserung entsprechendes Prägemuster aufweist und mit einer oder mehreren Lackschichten 6 beschichtet ist, von denen die oberste vorzugsweise eine Klarlackschicht ist, welche UV-Stabilisatoren enthält. Die Schicht 7 hat eine Dicke von beispielsweise 0,3 mm und besteht aus einem holzfarben eingefärbten, in bezug auf Festigkeit, Witterungs- und Lichtbeständigkeit und Härte besonders ausgewählten und zusammengesetzten Polyvinylchlorid. Bevorzugt wird ein Suspensions-PVC mit einem K-Wert von 65 bis 70. Vorteilhaft ist ein Zusatz einer witterungsbeständigen Schlagzähkomponente, wie z. B. chloriertes Polyäthylen, Äthylenvinylacetat-Copolymerisaten, Äthylenvinylacetat-Vinylchlorid-Pfropfenpolymerisaten oder Acrylpolymeren.

Wie man aus der Zeichnung erkennt, erstreckt sich die harte Schutzschicht aus Kompaktkunststoff über die ganze äußere Sichtfläche und insbesondere auch die beiden diese Sichtfläche begrenzenden Kanten.

Noch besser als auf der Außenseite ist bei dem Ausführungsbeispiel gemäß Fig. 1 der Kanten- - schutz auf der Innenseite 11 des Profilstabes bzw. Fensterrahmens, da dort die mit dem Integralschaumprofil 4 koextrudierte Kompaktkunststoffschicht 15 um die die Innenoberfläche begrenzenden ausspringenden Kanten 13 und 14 herumgeführt ist. So ist hier die Stirnfläche 16 der Anschlagrippe 10 ebenfalls ganz mit dem Kompaktkunststoff bedeckt. Die in Fig. 1 untere Stirnfläche 17 des Profilstabes ist längs der Kante 13 auf eine Breite von etwa 5 mm ebenfalls mit dem Kompaktkunststoff bedeckt. Auf der Innenseite ist der Kompaktkunststoff zweckmäßig so wie das Integralschaumprofil von weißer Farbe. Dem Grunde nach sind hier selbstverständlich ebenfalls andere Farbgebungen möglich, beispielsweise eine Holzfarbe, wie sie vorteilhaft auch bei der äußeren Kompaktkunststoffschicht 7 zu Anwendung kommt.

Der in Fig. 3 gezeigte, im Prinzip den gleichen Aufbau wie der Stab 1 aufweisende Hohlprofilstab 20 besitzt ebenfalls ein inneres Leichtmetallrohr 21, um welches herum das PVC-Integralschaumprofil 22 mit den Anschlagrippen 23 und 24 extrudiert ist. Der Profilstab 20 sei Teil eines Fensterflügelrahmens, der mit einem strichpunktiert angedeuteten Blendrahmen 25 in der aus Fig. 2 ersichtlichen Weise zusammenwirkt. Hier ist die Außenseite oder Wetterseite rechts dargestellt. Sie ist mit einer Kompaktkunststoffschicht 26 überzogen, welche hier ebenso wie die Kompaktkunststoffschicht 15 auf der Innenseite des Profilstabes 1 um die ausspringenden, die Außensichtfläche begrenzenden Kanten 27 und 28 herumgeführt ist. Die Kompaktkunststoffschicht 26 ist, da sie ebenfalls der Witterung und der Sonneneinstrahlung ausgesetzt ist, in bezug auf Materialauswahl, Schutzlackierung, Färbung und dergleichen zweckmäßig ebenso wie 'die Kompaktkunststoffschicht 7 des Stabes 1 ausgebildet.

Auf der in Fig. 3 links liegenden Innenseite ist die Kompaktkunststoffschicht bei diesem Ausführungsbeispiel nicht durchlaufend, sondern lediglich als Kantenschutz ausgebildet. Zu diesem Zweck ist die Kante 30 auf der Innensichtfläche auf eine Breite von etwa 15 mm und auf der anschließenden Stirnfläche 31 auf eine Breite von etwa 6 mm, wie aus der Zeichnung ersichtlich, mit Kompaktkunststoff 32 beschichtet. Die Rippe 24 ist im Bereich ihrer beiden ausspringenden Kanten 35 und 36 vollständig beschichtet. Die Beschichtung 37 aus Kompaktkunststoff erstreckt sich hier auf der inneren Sichtseite über die ganze Erstreckung der Rippe 24 und die ganze in Fig. 3 nach unten weisende Oberfläche 38. Die in Fig. 3 nach rechts weisende Oberfläche 39 der Rippe 24 ist ebenfalls noch im Bereich der Kante 36 auf einer Breite von etwa 4 mm beschichtet.

Auf der Innenseite hat der Kompaktkunststoff vorteilhaft die gleiche, vorzugsweise weiße Farbe wie das Integralschaumprofil 22, während die Farbe des Kompaktkunststoffes 26 auf der Außenseite abweichen kann.

Man erkennt aus Fig. 3, daß eine Anbringung der Kompaktkunststoffschicht auch dann, wenn sie sich nicht über die ganze entsprechende Sichtfläche erstreckt, einen sehr guten Oberflächenschutz, insbesondere Kantenschutz, bietet. Auch der nicht beschichtete mittlere Bereich der inneren Sichtfläche ist gut geschützt, da insbesondere Schläge normalerweise zuerst im Bereich der Kante auftreffen und dort durch den Kompaktkunststoff aufgefangen werden.

Der Profilstab 1 kann wie folgt gefertigt werden. Durch Koextrusion mit dem weiß eingefärbten PVC-Integralschaumprofil 4 wird die äußere Sichtseite des Profilstabes 1 mit einer vorzugsweise holzfarben eingefärbten Schicht 7 aus Kompakt-PVC in der Stärke von 0,3 mm versehen, während die Innenseite mit der Kompakt-PVC-Schicht 15 von weißer Farbe und gleicher Dicke versehen wird.

Die äußere Kompaktschicht wird dann vorzugsweise weiter dekoriert, indem sie heiß geprägt und mit Lackschichten zur Erzielung eines Holzmaserdekors behandelt wird. Im vorliegenden Fall wird zunächst eine Grundierungsschicht mit einer Stärke von 5 bis 20 p, aufgebracht, die mit Hilfe eines indirekten Tiefdruckes aufgedruckt wird. Darauf folgen zwei Maserdrucke zum Erhalt des Holzfasermusters, welche jeweils die gleiche Stärke aufweisen. Abschließend wird dann mit einem farblosen Decklack gedruckt, der mit UV-Stabilisatoren versehen ist. Dieser Decklack hat ebenfalls eine Stärke von 5 bis 20 µ und optimiert die Witterungsbeständigkeit der farbigen Lackierung.

Die Kompaktschicht ist dabei in einer Farbe gehalten, die der der Grundierung im wesentlichen entspricht. Sie bildet einen mechanisch resistenten Untergrund und läßt auch bei Beschädigung der Lachschichten keine weißen PVC-Stellen sichtbar.

Die Heißprägung hat eine Tiefe von z. B. 0,25 mm und wird durch Einbringung des Profils in einen Walzenspalt erzielt, der durch eine untere Stützwalze und eine obere, erhitzte Walze, die das Prägemuster erhaben trägt, gebildet wird. Die Temperatur der Prägewalze liegt bei 150 bis 200 °C.

Der Profilstab kann mit hohem Ausstoß extrudiert werden, da das innenbefindliche Aluminiumteil eine Innenkalibrierung darstellt, die das Profil in seinen Dimensionen trägt und zur inneren Abkühlung beiträgt. Wegen dieser « Innenkalibrierung » bleibt der hergestellte Profilstab trotz der Koextrusion maßhaltig und behält wegen der Aluminiumaussteifung eine hohe Stabilität gegen Torsions- und Biegebeanspruchung, wie sie etwa auch durch einseitige Aufheizung verursacht werden kann.

Zur Herstellung des Fensters wird der Stab in der entsprechenden Länge auf Gehrung geschnitten und an den Ecken in bekannter sonstiger geeigneter Weise verbunden.

Es sei noch bemerkt, daß die Integralhaut 2 bei der Koextrusion unter der Kompaktschicht 7 etwas dünner ausfällt als wenn keine Kompaktschicht verhanden wäre. Dennoch ist bei der Erfindung die Festigkeit, insbesondere die Härte, also die Widerstandsfähigkeit gegen das Entstehen bleibender Eindrücke durch Schläge und Stöße, im Bereich der Kompaktschicht wesentlich erhöht.

Von besonderem Vorteil ist bei der Erfindung, daß beim Koextrudieren die Kompaktschicht ohne wesentlichen Mehraufwand im unmittelbaren Kantenbereich dicker gehalten werden kann als in den beiden an diesen anschließenden Bereichen.

## Patentansprüche

1. Profilstab für Blend- und/oder Flügelrahmen für Außenfenster oder -türen, aus einem Metallhohlprofilstab (5), welcher allseitig durch eine mit ihm stoffschlüssig verbundene, aufextrudierte Umhüllung aus hartem PVC-Integralschaum (4, 22) umgeben ist, welcher eine fast porenfreie bis ganz porenfreie Integralschaumhaut an der äußeren (2) und innenliegenden (3) Oberfläche aufweist, dadurch gekennzeichnet, daß die Integralschaumhaut nur an der bei geschlossenem Flügel von außen und vorzugsweise auch von innen sichtbaren Oberfläche wenigstens in deren Kantenbereich (13, 14 bzw. 27, 28 ; 30, 35, 36) durch eine mit dem Integralschaum (4, 22) koextrudierte und stoffschlüssig verbundene dünne Schicht (7, 15, 26, 32, 37) aus porenfreiem, hartem thermoplastischem Kompaktkunststoff verstärkt ist.

2. Profilstab nach Anspruch 1, dadurch gekennzeichnet, daß die Außensichtfläche und vorzugsweise auch die Innensichtfläche (15) durchlaufend mit dem Kompaktkunststoff beschichtet ist.

3. Profilstab nach Anspruch 1 oder 2, dadurch gekennzeichnet, daß der Kompaktkunststoff ein PVC ist.

4. Profilstab nach Anspruch 1, 2 oder 3, dadurch gekennzeichnet, daß die Kompaktkunststoffschicht (7, 15, 26, 32, 37) eine Dicke von 0,1 bis 0,8, vorzugsweise von 0,2 bis 0,4 mm aufweist.

5. Profilstab nach einem der Ansprüche 1 bis 4, dadurch gekennzeichnet, daß die Kompaktkunststoffschicht (7, 26) an der Außensichtfläche eingefärbt sowie licht- und witterungsbeständig ist.

6. Profilstab nach einem der Ansprüche 1 bis 5, dadurch gekennzeichnet, daß die Kompaktkunststoffschicht (7, 26) an der Außensichtfläche profiliert ist, vorzugsweise ein holzähnliches Prägemuster aufweist.

7. Profilstab nach Anspruch 6, dadurch gekennzeichnet, daß die Profiltiefe des Prägemusters 0,04 bis 0,3 mm beträgt.

8. Profilstab nach einem der Ansprüche 1 bis 7, dadurch gekennzeichnet, daß die Kompaktkunststoffschicht (7, 26) auf der Außensichseite mit farbigen Grund- und Decklackschichten versehen ist.

9. Profilstab nach einem der Ansprüche 1 bis 8, dadurch gekennzeichnet, daß die Kompaktkunststoffschicht (7) auf der Außensichtseite eine Deckschicht (8) aus farblosem Lack trägt, welcher UV-Stabilisatoren enthält.

10. Profilstab nach Anspruch 8 oder 9, dadurch gekennzeichnet, daß die Dicke einer jeden Lackschicht (8a-d) 5 bis 20 ₁1, vorzugsweise 10 µ beträgt.

11. Fenster- oder Türrahmen aus Profilstäben nach einem der Ansprüche 1 bis 10.

## Claims

1. A profile member for door and/or window frames for outside windows or doors, consisting of a hollow metal profile member (5) which is surrounded on all sides by an extruded-on casing of rigid PVC integral skin foam (4, 22) which is intimately bonded thereto and which has an integral skin which is almost non-porous to completely non-porous at the outer (2) and inner (3) surface, characterised in that the integral skin is reinforced only at the surface which is visible from the outside and preferably also from the inside, when the leaf or sash is closed, at least in its edge region (13, 14 or 27, 28, 30, 35, 36), by a thin layer (7, 15, 26, 32, 37) of non-porous, rigid thermoplastic compact plastics material which is co-extruded with the integral skin foam (4, 22) and intimately bonded thereto.

2. A profile member according to claim 1, characterised in that the outer exposed face and preferably also the inner exposed face (15) is continuously coated with the compact plastics material.

3. A profile member according to claim 1 or 2, characterised in that the compact plastics material is a PVC.

4. A profile member according to claim 1, 2 or 3, characterised in that the layer of compact plastics material (7, 15, 26, 32, 37) has a thickness of 0.1 to 0.8, preferably of 0.2 to 0.4 mm.

5. A profile member according to any one of the claims 1 to 4, characterised in that the layer of compact plastics material (7, 26) is pigmented at the outer exposed face and is light-fast and weather-resistant.

6. A profile member according to any one of the claims 1 to 5, characterised in that the layer of compact plastics material (7, 26) is profiled at the outer exposed face, preferably having a wood-like embossed pattern.

7. A profile member according to claim 6, characterised in that the profile depth of the embossed pattern amounts to 0.04 to 0.3 mm.

8. A profile member according to any one of the claims 1 to 7, characterised in that the layer of compact plastics material (7, 26) is provided with coloured primer and top coats of varnish at the outer exposed side.

9. A profile member according to any one of the claims 1 to 8, characterised in that the layer of compact plastics material (7) carries on the outer . exposed side a top coat (8) of colourless varnish, which contains UV stabilizers.

10. A profile member according to claim 8 or 9, characterised in that the thickness of each coat of varnish (8a-d) amounts to 5 to 20 µ, preferably 10 µ.

11. A window or door frame of profile members according to any one of the claims 1 to 10.

## Revendications

1. Profilé pour cadre de battant et/ou de dormant pour fenêtres ou portes extérieures constitué d'un profilé métallique creux (5) garni sur toutes ses faces d'un revêtement extrudé en mousse de PVC (4, 22) à peau intégrée, solidaire par liaison de matière, qui présente une peau intégrée presque exempte de pores jusqu'à totalement exempte de pores sur les surfaces extérieure (2) et intérieure (3), caractérisé par le fait que la peau intégrée de la mousse est renforcée, seulement sur la surface visible de l'extérieur lorsque le battant est fermé et de préférence également sur celle visible de l'intérieur, au moins dans la zone d'arête (13,14 ; 27, 28 ; 30, 35, 36) par une couche mince (7, 15, 26, 32, 37) en matière synthétique compacte thermoplastique dure, exempte de pores, coextrudée et solidaire par liaison de matière avec la mousse à peau intégrée (4, 22).

2. Profilé selon la revendication 1, caractérisé par le fait que la surface extérieure visible et de préférence également la surface intérieure visible (15) sont revêtues de bout en bout de la matière synthétique compacte.

3. Profilé selon la revendication 1 ou 2, caractérisé par le fait que la matière synthétique compacte est un PVC.

4. Profilé selon la revendication 1, 2 ou 3, caractérisé par le fait que la couche de matière synthétique compacte (7, 15, 26, 32, 37) présente une épaisseur de 0,1 à 0,8, et de préférence de 0,2 à 0,4 mm.

5. Profilé selon l'une des revendications 1 à 4, caractérisé par le fait que la couche de matière synthétique compacte (7, 26) sur la surface extérieure visible est colorée et stable à la lumière et aux agents atmosphériques.

6. Profilé selon l'une des revendications 1 à 5, caractérisé par le fait que la couche de matière synthétique compacte (7, 26) est profilée sur la surface extérieure visible, et présente de préférence un modèle d'empreinte imitant le bois.

7. Profilé selon la revendication 6, caractérisé par le fait que la profondeur de profil du modèle d'empreinte est de 0,04 à 0,3 mm.

8. Profilé selon l'une des revendications 1 à 7, caractérisé par le fait que la couche de matière synthétique compacte (7, 26) est munie d'une couche de fond colorée et d'une couche supérieure de vernis.

9. Profilé selon l'une des revendications 1 à 8, caractérisé par le fait que la couche de matière synthétique compacte (7) porte sur le côté extérieur visible une couche de recouvrement (8) de vernis incolore qui contient des stabilisateurs aux ultra-violets.

10. Profilé selon la revendication 8 ou 9, caractérisé par le fait que l'épaisseur de la couche de vernis (8) est de 5 à 20 µ, de préférence 10 µ.

11. Cadre de fenêtre ou de porte formé de profilés selon l'une des revendications 1 à 10.
